# EUROPÄISCHE PATENTSCHRIFT

(11) **EP 0 589 404 B1**
(45) Veröffentlichungstag und Bekanntmachung des Hinweises auf die Patenterteilung: **10.07.1996**
(21) Anmeldenummer: 93115152.6
(22) Anmeldetag: 21.09.1993
(51) Int. Cl.: F23N 1/02, F23N 5/18

(54) **Verfahren und Vorrichtung zum Steuern eines Gasstromes**
Method and device for controlling a gas stream
Procédé et dispositif pour commander un courant de gaz

(30) Priorität: 21.09.1992 DE 4231374
(43) Veröffentlichungstag der Anmeldung: 30.03.1994
(73) Patentinhaber: G. Kromschröder Aktiengesellschaft, D-49074 Osnabrück (DE)
(72) Erfinder: Spiesser, Gilbert, D-75334 Straubenhardt (DE)
(74) Vertreter: Harlacher, Mechthild

(56) Entgegenhaltungen:
- EP-A- 0 015 480
- EP-A- 0 370 863
- CH-A- 676 497
- DE-A- 2 834 242
- US-A- 3 741 710

## Beschreibung

Die Erfindung betrifft ein Verfahren und eine Vorrichtung zum Steuern eines Gasstromes, bei dem ein in dem Gasstrom arbeitendes Stellglied in Abhängigkeit von einem Steuerdruck betätigt wird.

Verfahren und Vorrichtung sind aus der Praxis bekannt. Das Stellglied verändert in linearer Abhängigkeit von einem Steuerdruck den freien Strömungsquerschnitt für den Gasstrom.

Angewendet wird ein derartiges Verfahren beispielsweise zur Konstanthaltung des Gas-/Luft-Verhältnisses bei einer Gasverbrauchseinrichtung mit einem vormischenden Brenner. Derartigen Gasverbrauchseinrichtungen wird die Verbrennungsluft mittels eines Gebläses zugeführt. Der Luftdruck dient als Steuerdruck für eine Gasdruck-Regeleinrichtung, die das Stellglied im Gasstrom betätigt.

Das Gas-/Luft-Gemisch muß über den ganzen Stellbereich des Brenners konstant gehalten werden. Da der Gasdruck stetig dem Luftdruck nachgeführt wird, gibt das Stellglied auch bei einem sehr geringen Luftdruck einen entspechenden Gasstrom frei. Dies ist problematisch, wenn die Gasverbrauchseinrichtung abgeschaltet wird. Aus Sicherheitsgründen muß der Brenner mit Luftüberschuß erlöschen. Damit soll ein unvollständiger Verbrennungszustand verhindert werden, der die Entstehung von hochgiftigem Kohlenmonoxid und von Ruß im Abgas zur Folge hätte. Ein ausreichender Luftüberschuß beim Abschaltvorgang kann nur mit einem insgesamt hohen Luftüberschuß realisiert werden. Die Folge ist ein schlechter feuerungstechnischer Wirkungsgrad.

Der Erfindung liegt daher die Aufgabe zugrunde, hier Abhilfe vorzusehen und eine einfache Möglichkeit zum Steuern eines Gastromes zu schaffen, derart, daß der Gasstrom auf einfache und sichere Weise abgesperrt wird, wenn der Steuerdruck einen Solldruck unterschreitet.

Zur Lösung dieser Aufgabe ist das Verfahren nach der Erfindung.dadaruch gekennzeichnet, daß der Steuerdruck mit einem Solldruck verglichen wird und daß die Einwirkung des Steuerdruckes auf das Stellglied abgeschaltet wird, wenn der Steuerdruck den Sollwert unterschreitet.

Das Verfahren ermöglicht beispielsweise die Leistungsänderung bei modulierend geregelten Gasverbrauchseinrichtungen mit Luftvormischung durch Änderung des Luftvolumenstromes. Bei einem bestimmten minimalen Luftdruckwert wird die Liniarität der Steuerung des Gasstromes in Abhängigkeit von dem Steuerdruck unterbrochen. Die Wirkung des Steuerdrucks geht gegen Null und das Stellglied sperrt den Gasstrom ab, so daß im Abschaltzustand Gasmangel bzw. Luftüberschuß herrscht. Unvollständige Verbrennungszustände werden so verhindert.

Die Erfindung schafft ferner eine Vorrichtung zum Steuern eines Gasstromes mit einem in einer Gasleitung angeordneten Stellglied und mit einer Steuerdruckleitung, die mit dem Stellglied in Wirkverbindung steht, die dadurch gekennzeichnet ist, daß die Steuerdruckleitung an einen Druckschalter angeschlossen ist, daß der Druckschalter den Steuerdruck mit dem Solldruck vergleicht und daß der Druckschalter die Einwirkung des Steuerdruckes auf das Stellglied abschaltet, wenn der Steuerdruck den Solldruck unterschreitet.

Es handelt sich um eine rein pneumatische Lösung. Die Vorrichtung ist konstruktiv besonders einfach aufgebaut: Ein separates, elektrisch ansteuerbares Absperrventil und ein Schalter mit aufwendiger Verdrahtung zur Unterbrechung eines elektrischen Signals werden mit dieser Lösung vermieden.

Eine vorteilhafte Ausführungsform ist dadurch gekennzeichnet, daß der Druckschalter in einem Gehäuse eine Vergleichsmembran aufweist, die einerseits vom Steuerdruck und andererseits vom Solldruck beaufschlagt wird und daß die Vergleichsmembran einen Verschlußkörper eines Ventils in der Steuerdruckleitung betätigt. Wenn der Steuerdruck unter den Solldruck sinkt, betätigt die Vergleichsmembran den Verschlußkörper in Öffnungsrichtung des Ventils. Dadurch wird die Einwirkung des Steuerdrucks auf das Stellglied abgeschaltet.

Eine vorteilhafte Ausgestaltung besteht darin, daß das Ventil in einer Trennwand im Gehäuse angeordnet ist, daß die Trennwand eine Kammer begrenzt, an die eine Steuerdruck-Zweigleitung angeschlossen ist und daß im Gehäuse zwischen der Trennwand und der Vergleichsmembran ein Raum gebildet wird, an den eine Abströmleitung anschließbar ist.

Erfindungsgemäß enthält die Steuerdruckleitung eine Drosselstelle. Wenn das Ventil geöffnet ist, entsteht infolge der Drosselstelle ein starker Druckabfall in der Steuerdruckleitung, so daß der Steuerdruck schnell gegen Null geht.

Vorteilhafterweise greift an der Vergleichsmembran eine Sollwertfeder an, die in Öffnungsrichtung des Verschlußkörpers wirkt. Die Sollwertfeder kann als Zugfeder ausgebildet sein.

Eine besonders vorteilhafte Weiterbildung der Erfindung besteht darin, daß die Sollwertfeder als Druckfeder ausgebildet ist. Zwei Druckfedern wirken mit unterschiedlicher Federkraft gegeneinander. Die Differenz zwischen den beiden Drücken stellt den Solldruck dar.

Nach einem weiteren Merkmal der Erfindung ist die Kraft der Sollwertfeder über einen Sollwerteinsteller einstellbar.

Vorteilhafterweise ist der Verschlußkörper an einem vorgespannten Federelement befestigt. Die Vergleichsmembran wirkt über eine Betätigungsstange auf das Federelement ein. Das vorgespannte Federelement bildet einen Schnappmechanismus, der dafür sorgt, daß das Ventil entweder vollständig geöffnet, oder sicher geschlossen ist. Bei nur minimalen Bewegungen der Vergleichsmembran sind undefinierte Zustände des Ventils nicht möglich.

Bei Anwendung der Vorrichtung im Zusammenhang mit einer Gasverbrauchseinrichtung mit Luftvormischung wird vorteilhafterweise das Stellglied von einem Gas-/Luft-Verhältnisreger betätigt, der in Öffnungsrichtung des Stellgliedes vom Steuerdruck beaufschlagt wird, wobei die Steuerdruckleitung an einen Luftkanal angeschlossen ist.

Vorzugsweise ist im Luftkanal eine Meßblende angeordnet und die Steuerdruckleitung stromauf der Meßblende an den Luftkanal angeschlossen. Stromab der Meßblende geht eine Wirkdruckleitung ab, die einerseits zu dem Verhältnisregler und andererseits an den Raum des Druckschalters zwischen Trennwand und Vergleichsmembran angeschlossen ist.

Aus Platz- und Kostengründen ist es vorteilhaft, den Druckschalter in den Gas-/Luft-Verhältnisregler zu integrieren.

Als erfindungswesentlich offenbart gelten auch solche Kombinationen der erfindungsgemäßen Vorrichtung, die von den obigen Verknüpfungen abweichen.

Die Erfindung wird anhand einer bevorzugten Ausführungsform der erfindungsgemäßen Vorrichtung im Zusammenhang mit der Zeichnung näher erläutert. Die Zeichnung zeigt in:
Fig. 1 eine schematischen Schnitt durch eine Ausführungsform im Zusammenhang mit einer Gasverbrauchseinrichtung;
Fig. 2 eine andere Ausführungsform des Druckschalters aus Fig. 1;
Fig. 3 ein Diagramm, in dem der Steuerdruck P_{b} stromab der Druckschalters in Abhängigkeit vom Steuerdruck Pᵤ stromauf des Druckschalters dargestellt ist.

Fig. 1 zeigt eine Gasverbrauchseinrichtung 1 bekannter Bauweise zu der eine Gasleitung 2 und ein Luftkanal 3 führen. Dem Brenner 4 wird die Verbrennungsluft mittels eines Gebläses 5 zugeführt. In der Gasleitung 2 ist ein Stellglied 6 angeordnet. Betätigt wird das Stellglied 6 durch einen Gas-/Luft-Verhältnisregler 7,dessen Bauart ebenfalls bekannt ist. Eine erste Membran 8 wird mit dem Steuerdruck beaufschlagt, und zwar in Öffnungsrichtung des Stellgliedes. Eine zweite Membran 9 wird über eine Impulsleitung 10 mit dem Gasdruck beaufschlagt, und zwar in Schließrichtung des Stellgliedes 6.

Der Gas-/Luft-Verhältnisregler 7 steht über eine Steuerdruckleitung 11 in der sich eine Drosselstelle 12 befindet mit einem Druckschalter 13 in Wirkverbindung.

Der Druckschalter 13 weist ein Gehäuse 14 auf, in dem durch eine Vergleichsmembran 15 eine Steuerdruckkammer 16 begrenzt wird.

Die Vergleichsmembran 15 ist mit der Kraft einer Sollwertfeder 17 beaufschlagt, deren Federkraft über einen Sollwerteinsteller 18 einstellbar ist.

Die Vergleichsmembran 15 betätigt einen Verschlußkörper 19, der mit einem Ventil 20 in einer Trennwand 21 zusammenwirkt. Die Trennwand 21 begrenzt eine Kammer 22,an die eine Steuerdruck-Zweigleitung 23 angeschlossen ist, die stromab der Drosselstelle 12 von der Steuerdruckleitung 11 abgeht.

Im Luftkanal 3 befindet sich eine Meßblende 24. Der Differenzdruck über der Meßblende entspricht bekanntlich dem Luftdurchfluß. Stromauf der Meßblende 24 ist die unter dem Plus-Druck stehende Steuerdruckleitung 11 angeschlossen, die mit der Steuerdruckkammer 16 des Druckschalters 13 verbunden ist.

Stromab der Meßblende 24 geht eine Wirkdruckleitung 25 (Minus-Druck) ab, die einerseits zum Verhältnisregler 7 führt und andererseits mit dem Raum 27 des Druckschalters 13 verbunden ist, der zwischen der Trennwand 21 und der Vergleichsmembran 15 gebildet wird.

Nachfolgend wird die Funktion der Vorrichtung beschrieben.

Die Sollwertfeder 17 ist eine Zugfeder, deren Federkraft den Verschlußkörper 19 in Öffnungsrichtung beaufschlagt.

Der Differenzdruck über der Meßblende 24 im Luftkanal 3 wirkt über die Steuerdruckleitung 11 und die Wirkdruckleitung 25 auf die Vergleichmembran 15. Bei normalem Betrieb der Gasverbrauchseinrichtung übersteigt die durch den Differenzdruck an der Vergleichsmembran erzeugte Kraft die Vorspannung der Sollwertfeder, so daß der Verschlußkörper 19 das Ventil 20 vollständig verschließt. Der Steuerdruck, der auf die erste Membran 8 des Verhältnisreglers 7 wirkt, ist identisch mit dem Differenzdruck über der Meßblende 24 im Luftkanal 3. Der Gasdruck in der Gasleitung 2 wird dem Differenzdruck der Luft in dem Luftkanal 3 nachgeführt, wobei ein einmal eingestelltes Verhältnis konstant bleibt.

Sinkt der Differenzdruck unter den von der Sollwertfeder ausgeübten Solldruck, wird die Kraft, die durch den Differenzdruck an der Vergleichsmembran 15 erzeugt wird, kleiner als die Vorspannung der Sollwertfeder 17 und der Verschlußkörper 19 öffnet das Ventil 20.

Der Druck in der Kammer 22 sinkt auf das Druckniveau in der Wirkdruckleitung 25, und es entsteht eine Strömung in der Steuergasleitung 11 und der Steuergas-Zweigleitung 23. Die Drosselstelle 12 erzeugt einen starken Druckverlust, so daß der Steuerdruck, der in diesem Fall dem Plus-Druck der Blendenmessung in dem Luftkanal 3 entspricht, praktisch auf den Wert des Minus-Druckes in der Wirkdruckleitung 25 absinkt. An der Membran 8 des Verhältnisregelers 7 steht praktisch keine Druckdifferenz an, so daß der Gasdruck in der Gasleitung 2 das Schließen des Stellgliedes 6 bewirkt.

Es ist sichergestellt, daß im Abschaltzustand der Gasverbrauchseinrichtung Luftüberschuß besteht, so daß keine unvollständige Verbrennung entstehen kann.

Die Vorrichtung ist eigensicher. Falls die Luftzufuhr gestört ist, beispielsweise aufgrund eines verstopften Filters im Luftkanal 3, schließt das Stellglied 6 automatisch die Gaszufuhr zu der Gasverbrauchseinrichtung.

Fig. 2 zeigt eine weitere Ausführungsform des Druckschalters 13. Wenn der Steuerdruck höher ist als der Solldruck, verschließt der Verschlußkörper 19 in Form eines Tellers sicher das Ventil 20. Die Sollwertfeder 17 ist in diesem Fall eine Druckfeder, deren Kraft über den Sollwerteinsteller 18 veränderbar ist. Eine Druckfeder 26 wirkt entgegengesetzt zur Sollwertfeder. Der Solldruck resultiert aus der Differenz der Federkräfte. An einem vorgespannten Federelement 27' ist der Verschlußkörper 19 befestigt. Das Federelement 27' ist über eine Stange 28 mit der Vergleichsmembran 15 verbunden. Es wird ein Schnappfeder-Mechanismus gebildet, der den Verschlußkörper 19 sicher schließt und öffnet, ohne daß undefinierte Zustände eintreten können.

In Fig. 3 ist der Steuerdruck p_{b} stromab des Druckschalters in der Steuerdruckleitung 11 in Abhängigkeit vom Steuerdruck pᵤ stromauf des Druckschalters dargestellt. Wird ein bestimmter Solldruck pₛ unterschritten, geht der Steuerdruck p_{b} gegen Null.

Im Rahmen der Erfindung sind ohne weiteres Abwandlungsmöglichkeiten gegeben. So kann statt des Differenzdruckes im Luftkanal auch ein einfaches Drucksignal als Steuerdruck verwendet werden. Der Raum zwischen Trennwand und Vergleichsmembran kann unter Atmosphärendruck stehen.

Der Druckschalter kann auch direkt in ein Druckregler oder einen Gas-/Luft-Verhältnisregler eingebaut werden.

Auch kann der Steuerdruck direkt auf ein Stellglied in Form eines Kolbenschiebers einwirken.

## Patentansprüche

1. Verfahren zum Steuern eines Gasstromes, bei dem ein in dem Gasstrom arbeitendes Stellglied (6) in Abhängigkeit von einem Steuerdruck betätigt wird
dadurch gekennzeichnet,
daß der Steuerdruck mit einem Solldruck verglichen wird und daß die Einwirkung des Steuerdruckes auf das Stellglied (6) abgeschaltet wird, wenn der Steuerdruck den Solldruck unterschreitet.

2. Vorrichtung zum Steuern eines Gasstromes mit einem in einer Gasleitung (2) angeordneten Stellglied (6) und mit einer Steuerdruckleitung (11), die mit dem Stellglied (6) in Wirkverbindung steht,
dadurch gekennzeichnet,
daß die Steuerdruckleitung (11) an einen Druckschalter (13) angeschlossen ist, daß der Druckschalter (13) den Steuerdruck mit einem Solldruck vergleicht und daß der Druckschalter (13) die Einwirkung des Steuerdrucks auf das Stellglied (6) abschaltet, wenn der Steuerdruck den Solldruck unterschreitet.

3. Vorrichtung nach Anspruch 2,
dadurch gekennzeichnet,
daß der Druckschalter (13) in einem Gehäuse (14) eine Vergleichsmembran (15) aufweist, die einerseits vom Steuerdruck und andererseits vom Solldruck beaufschlagt wird und
daß die Vergleichsmembran (15) einen Verschlußkörper (19) eines in Verbindung mit der Steuerdruckleitung (11) angeordneten Ventils (20) betätigt.

4. Vorrichtung nach Anspruch 2,
dadurch gekennzeichnet,
daß das Ventil (20) in einer Trennwand (21) im Gehäuse (14) angeordnet ist,
daß die Trennwand eine Kammer (22) begrenzt, an die eine Steuerdruck-Zweigleitung (23) angeschlossen ist und
daß im Gehäuse (14) zwischen der Trennwand (21) und der Vergleichsmembran (15) ein Raum (27) gebildet wird, an den eine Abströmleitung (25) angeschlossen ist.

5. Vorrichtung nach Anspruch 3 oder 4,
dadurch gekennzeichnet,
daß die Steuerdruckleitung (11) eine Drosselstelle (12) enthält.

6. Vorrichtung nach einem der Ansprüche 3 bis 5,
dadurch gekennzeichnet,
daß an der Vergleichsmembran (15) eine Sollwertfeder (17) angreift, die in Öffnungsrichtung des Verschlußkörpers (19) wirkt.

7. Vorrichtung nach Anspruch 6,
dadurch gekennzeichnet,
daß die Sollwertfeder (17) als Druckfeder ausgebildet ist.

8. Vorrichtung nach Anspruch 7,
dadurch gekennzeichnet,
daß die Kraft der Sollwertfeder (17) über einen Sollwerteinsteller (18) einstellbar ist.

9. Vorrichtung nach einem der Ansprüche 3 bis 8,
dadurch gekennzeichnet,
daß der Verschlußkörper (19) an einem vorgespannten Federelement (27') befestigt ist und
daß die Vergleichsmembran (15) über eine Betätigungsstange (28) auf das Federelement (27') einwirkt.

10. Vorrichtung nach einem der Ansprüche 2 bis 9,
dadurch gekennzeichnet,
daß das Stellglied von einem Gas-/Luft-Verhältnisregler (7) betätigt wird, der in Öffnungsrichtung des Stellgliedes (6) vom Steuerdruck beaufschlagt wird und daß die Steuerdruckleitung (11) an einen Luftkanal (3) angeschlossen ist.

11. Vorrichtung nach Anspruch 10,
dadurch gekennzeichnet,
daß im Luftkanal (3) eine Meßblende (24) angeordnet ist und
daß die Steuerdruckleitung (11) stromauf der Meßblende (24) an den Luftkanal (3) angeschlossen ist,
daß stromab der Meßblende (24) eine Wirkdruckleitung (25) abgeht, die einerseits an den Gas-Luft-Verhältnisregler (7) und andererseits an den Raum (27) des Druckschalters (12) zwischen Trennwand (21) und Vergleichsmembran (15) angeschlossen ist.

12. Vorrichtung und Anspruch 10,
dadurch gekennzeichnet,
daß der Druckschalter(13) in den Gas-/Luft-Verhältnisregler (7) integriert ist.

## Claims

1. A method for controlling a gas stream in which an actuator (6) operating in a gas stream is activated as a function of a control pressure,
characterised in that the control pressure is compared with a set pressure and that the action of the control pressure on the actuator (6) is switched off when the control pressure falls below the set pressure.

2. A device for controlling a gas stream with an actuator (6) arranged in a gas line (2) and with a control pressure line (11) which interacts with the actuator (6),
characterised in that
the control pressure line (11) is connected to a pressure switch (13),
that the pressure switch (13) compares the control pressure with a set pressure and that the pressure switch (13) switches off the action of the control pressure on the actuator (6) when the control pressure falls below the set pressure.

3. A device according to claim 2,
characterised in that
the pressure switch (13) exhibits in a housing (14) a comparison membrane (15), to the one side of which control pressure is applied and to the other side of which set pressure is applied and
that the comparison membrane (15) activates a closing body (19) of a valve (20) arranged in connection with the control pressure line (11).

4. A device according to claim 2,
characterised in that
the valve (20) is arranged in a partition wall (21) in the housing (14),
that the partition wall limits a chamber (22),
to which a control pressure branch line (23) is connected and
that a space (27) is formed in the housing (14) between the partition wall (21) and the comparison membrane (15), a differential pressure line (25) being connected to said space (27).

5. A device according to claim 3 or 4,
characterised in that
the control pressure line (11) contains a throttle point (12).

6. A device according to any one of claims 3 through 5,
characterised in that
a setpoint spring (17) acting in the opening direction of the closing body (19), acts on the comparison membrane (15).

7. A device according to claim 6,
characterised in that the setpoint spring (17) is designed as a pressure spring.

8. A device according to claim 7,
characterised in that
the force of the setpoint spring (17) can be set via a setpoint setting device (18).

9. Device according to any one of claims 3 through 8,
characterised in that
the closing body (19) is mounted on a pretensioned spring element (27) and
that the comparison membrane (15) acts on the spring element (27) via an actuating rod (28).

10. Device according to any one of claims 2 through 9,
characterised in that
the actuator is activated by a gas/air ratio governor (7) to which control pressure is applied in the opening direction of the actuator (6) and that the control pressure line (11) is connected to an air channel (3).

11. Device according to claim 10,
characterised in that
a measuring orifice (24) is arranged in the air channel (3) and
that the control pressure line (11) is connected to the air channel (3) upstream of the measuring orifice (24)
that downstream of the measuring orifice (24) a differential pressure line (25) leads off, one end of which is connected to the gas/air ratio govemor (7) and the other end of which to the space (27) of the pressure switch (12) between partition wall (21) and comparison membrane (15).

12. Device according to claim 10,
characterised in that
the pressure switch (13) is integrated in the gas/air ratio govemor (7).

## Revendications

1. Procédé pour commander un courant de gaz où un organe de réglage (6) disposé dans le courant de gaz est actionné en fonction d'une pression de commande, caractérisé par le fait que la pression de commande est comparée avec une pression de consigne et que l'effet de la pression de commande exercé sur l'organe de réglage (6) est supprimé lorsque la pression de commande passe en dessous de la pression de consigne.

2. Dispositif pour commander un courant de gaz avec un organe de réglage (6) disposé dans une conduite de gaz (2) et avec une conduite de pression de commande (11) étant en liaison d'actionnement avec l'organe de réglage (6), caractérisé par le fait que la conduite de pression de commande (11) est raccordée à un contacteur manométrique (13), que le contacteur manométrique (13) compare la pression de commande avec une pression de consigne et que le contacteur manométrique (13) supprime l'effet de la pression de commande exercé sur l'organe de réglage (6) lorsque la pression de commande passe en dessous de la pression de consigne.

3. Dispositif selon la revendication 2, caractérisé par le fait que le contacteur manométrique (13) présente, dans un carter (14), un diaphragme de comparaison (15) qui est soumis, d'une part, à la pression de commande et, d'autre part, à la pression de consigne, et que le diaphragme de comparaison (15) actionne sur un obturateur (19) d'une vanne (20) étant disposée dans la liaison avec la conduite de pression de commande (11).

4. Dispositif selon la revendication 2, caractérisé par le fait que la vanne (20) est disposée dans une paroi de séparation (21) dans le carter (14), que la paroi de séparation délimite une chambre (22) à laquelle est raccordé un piquage (23) de pression de commande, et que dans le carter (14) est formé, entre la paroi de séparation (21) et le diaphragme de comparaison (15), un espace (27) auquel est raccordé une conduite d'évent (25).

5. Dispositif selon l'une des revendications 3 ou 4, caractérisé par le fait que la conduite de pression de commande (11) contient un dispositif d'étranglement (12).

6. Dispositif selon l'une des revendications 3 à 5, caractérisé par le fait qu'au niveau du diaphragme de comparaison (15) prend un ressort de consigne (17) qui exerce son effet en direction d'ouverture de l'obturateur (19).

7. Dispositif selon la revendication 6, caractérisé par le fait que le ressort de consigne (17) est conçu sous forme de ressort à pression.

8. Dispositif selon la revendication 7, caractérisé par le fait que la force du ressort de consigne (17) est réglable à l'aide d'un régulateur de valeur de consigne (18).

9. Dispositif selon l'une des revendications 3 à 8, caractérisé par le fait que l'obturateur (19) est fixé à un élément de ressort prétendu (27') et que le diaphragme de comparaison (15) exerce de l'effet sur l'élément de ressort (27') à l'aide d'une tige d'actionnement (28).

10. Dispositif selon l'une des revendications 2 à 9, caractérisé par le fait que l'organe de réglage est actionné par un régulateur du rapport gaz/air (7) incité par la pression de commande en direction d'ouverture de l'organe de réglage (6), et que la conduite de pression de commande (11) est raccordée à un canal d'air (3).

11. Dispositif selon la revendication 10, caractérisé par le fait qu'un diaphragme de mesure (24) est disposé dans le canal d'air (3) et que la conduite de pression de commande (11) est raccordée, en amont du diaphragme de mesure (24), audit canal d'air (3), et que, en aval du diaphragme de mesure (24), part une conduite de pression différentielle (25) qui est raccordée, d'une part, au régulateur du rapport gaz/air (7) et, d'autre part, à l'espace (27) du contacteur manométrique (13) entre la paroi de séparation (21) et le diaphragme de comparaison (15).

12. Dispositif selon la revendication 10, caractérisé par le fait que le contacteur manométrique (13) est intégré dans le régulateur du rapport gaz/air (7).
